# EUROPÄISCHE PATENTSCHRIFT

(11) **EP 0 282 880 B1**
(45) Veröffentlichungstag und Bekanntmachung des Hinweises auf die Patenterteilung: **12.09.1990**
(21) Anmeldenummer: 88103654.5
(22) Anmeldetag: 09.03.1988
(51) Int. Cl.: F23G 7/00, C01B 17/92, C01B 17/58

(54) **Verfahren zur umweltfreundlichen Vernichtung von polychlorierten Abfallstoffen**
Process for the pollution-free destruction of polychlorinated waste products
Procédé de destruction non polluant des déchets polychlorés

(30) Priorität: 14.03.1987 DE 3708310
(43) Veröffentlichungstag der Anmeldung: 21.09.1988
(73) Patentinhaber: Grillo-Werke AG, D-47169 Duisburg (DE)
(72) Erfinder: Driemel, Klaus, Dipl.-Ing., D-4100 Duisburg 25 (DE); Wolf, Joachim, Dipl.-Ing., D-4100 Duisburg 11 (DE); Schwarz, Wolfgang, Ing. grad., D-4100 Duisburg 11 (DE)
(74) Vertreter: Werner, Hans-Karsten, Dr.Dipl.-Chem.

(56) Entgegenhaltungen:
- EP-A- 0 029 583
- JAPCA JOURNAL OF THE AIR POLLUTION CONTROL ASSOCIATION, Band 36, Nr. 8, August 1986, Seiten 922-931, Pittsburgh, Pennsylvania, US; C.C. LEE et al.: "Hazardous waste management. An Overview of Hazardous/Toxic Waste Incineration"

## Beschreibung

Gegenstand der vorliegenden Erfindung ist ein Verfahren zur umweltfreundlichen Vernichtung von polychlorierten Abfallstoffen, insbesondere Dibenzodioxinen (PCDD), polychlorierten Dibenzofuranen (PCDF) und polychlorierten Biphenylen (PCB). Die polychlorierten Abfallstoffe gehören heute zu den besonders problematischen Abfallstoffen, da sie zum Teil auch in geringen Mengen außerordentlich toxisch sind und zu langanhaltenden Schäden führen. Es ist bekannt, daß diese Abfallstoffe in einfachen Verbrennungsanlagen oder Müllverbrennungsanlagen nur unvollständig zerstört werden und daher eine nicht akzeptable Belastung und Gefährdung der Umwelt darstellen.

Durch eingehende Untersuchungen wurde jetzt festgestellt, daß es möglich ist, diese Abfallstoffe problemlos und sicher zu vernichten, wenn man diese Substanzen oder mit diesen Substanzen verunreinigte, brennbare Reststoffe zusammen mit Abfallschwefelsäuren, Säureteeren und ähnlichen Schwefel und Kohlenstoff enthaltenden Abfallprodukten unterschiedlicher Zusammensetzung und Konsistenz in einem mehrstufigen Verbrennungsofen verbrennt, wobei man
a) in einer ersten Stufe das Gemisch, gegebenenfalls zusammen mit elementarem Schwefel, in einem Drehrohrofen auf ein Koksbett von mindestens 400_{°}C aufgibt und 25 bis 55% der insgesamt für das Verfahren erforderlichen Luft als Primärluft einbläst, so daß das entstehende reduzierende Gemisch und der hintere Teil des Koksbettes sich auf 800 bis 1100_{°}C erwärmen, wobei der gegebenenfalls sich bildende überschüssige Koks am Ende des Drehrohrofens ausgetragen wird, das Gasgemisch
b) in einer zweiten Stufe in einer Zwischenkammer mit weiteren 10 bis 15% der erforderlichen Luft versetzt, wobei eine Raumgeschwindigkeit von 200 bis 400 Nmⁿ Gas/mⁿ Brennraum eingehalten wird und sich die Temperatur des Gasgemisches auf 1150 bis 1350_{°}C erhöht,
c) in einer dritten Stufe am Anfang einer Nachbrennkammer weitere 20 bis 45% der erforderlichen Luft zugibt, wobei eine Raumgeschwindigkeit von 50 bis 180 Nmⁿ Gas/mⁿ Brennraum eingehalten wird und sich das Gasgemisch auf 1000 bis 1200_{°}C abkühlt, und schließlich
d) in einer vierten Stufe etwa in der Mitte der Nachbrennkammer den Rest der erforderlichen Luft zugibt, wobei sich im hinteren Teil der Nachbrennkammer Temperaturen von 1000 bis 1200_{°}C einstellen und eine Raumgeschwindigkeit von 150 bis 400 Nmⁿ Gas/mⁿ Brennraum eingehalten wird,
   woraufhin man das durchreagierte Gasgemisch in an sich bekannter Weise in einem Abhitzekessel abkühlt und vorzugsweise in einem Schwefelsäure-Kontaktverfahren zu Schwefelsäure aufarbeitet.

Das Verfahren zur Aufarbeitung von Abfallschwefelsäuren, Säureteeren und ähnlichen Schwefel und Kohlenstoff enthaltenden Abfallprodukten unterschiedlicher Zusammensetzung und Konsistenz ist Gegenstand der DE-A 29 47 497 (entspricht der EP-A 29 583).

Dieses Verfahren hat sich in der Praxis als zuverlässig und wirtschaftlich erwiesen, so daß es eine wesentliche Voraussetzung für die umweltfreundliche Vernichtung von polychlorierten Abfallstoffen besitzt. Völlig ungeklärt war jedoch, wie sich die polychlorierten Abfallstoffe unter den Verfahrensbedingungen des bekannten Verfahrens zur Aufarbeitung von Abfallschwefelsäuren verhalten würden, so daß keinerlei Vorhersagen möglich waren, ob die polychlorierten Abfallstoffe vollständig verbrennen und ob die dabei entstehenden chlorhaltigen Produkte zu Störungen des Reaktionsablaufes führen würden.

Überraschenderweise hat sich gezeigt, daß weder Störungen auftreten noch unverbrannte Reste der polychlorierten Abfallstoffe im Spaltgas oder in den festen Verbrennungsrückständen gebildet werden.

Um dies festzustellen, waren umfangreiche Untersuchungen und Messungen nötig, wobei auch die Meßmethoden zunächst darauf zu überprüfen waren, ob sie unter den Verfahrensbedingungen zu zuverlässigen Werten führen. Schließlich war es notwendig, die Verfahrensbedingungen zu variieren, um festzustellen, ob es durch Variation der Verfahrensbedingungen nicht dennoch zum Austritt unzulässig hoher Mengen gebildeter oder unverbrannter polychlorierter Abfallstoffe kommt. Weiterhin war es notwendig, in den einzusetzenden Abfallstoffen die polychlorierten Anteile zu bestimmen.

Die Ergebnisse haben schließlich gezeigt, daß auch bei erheblichem Zusatz von polychlorierten Abfallstoffen diese weder im Spaltgas noch in den Reingasen auffindbar sind, das heißt zumindest auf Mengen reduziert worden sind, die unterhalb der Nachweisgrenze liegen.

So gilt beispielsweise derzeit für 2,3,7,8-TCDD im Spaltgas de Nachweisgrenze von ca. 0,02 gg/m^{n.} Das Verfahren gemäß DE-OS 29 47 497 kann daher problemlos auch für die Vernichtung von polychlorierten Abfallstoffen eingesetzt werden.

Das erfindungsgemäße Verfahren- ist in dem nachfolgenden Beispiel näher erläutert:

### Beispiel

Verwendet wurde die vorhandene Anlage zur Spaltung von Abfallschwefelsäuren im Haus der Anmelderin. Sie besteht aus zwei baugleichen Drehrohröfen mit jeweils einer Zwischen- und zwei Nachbrennkammern sowie einem nachgeschalteten Abhitzekessel. Die Prozeßgase aus beiden Ofen werden hinter den Abhitzekesseln vereinigt und in zwei Waschanlagen und einem Elektrofilter gereinigt. In jeweils einer aus vier hintereinander geschalteten Absorbern bestehenden Waschbatterie wird das Schwefeldioxid aus dem Abgas entfernt und anschließend einem Weiterverarbeitungsbetrieb zugeführt. Das Abgas wird nach einer alkalischen Wäsche über einen Kamin ins Freie abgeleitet.

Im Drehrohrofen wird eine Koksbett-Temperatur von etwa 1000°C aufrechterhalten. Der Koksgrus wird am Ende des Drehrohrofens kontinuierlich abgezogen. Das im Drehrohrofen in reduzierender Atmosphäre erzeugte Gasgemisch, das Schwefeldampf, Schwefelwasserstoff, Kohlenoxidsulfid, Kohlenmonoxid und Kohlenwasserstoffe enthält, verläßt den Drehrohrofen mit einer Temperatur von 900 bis 1000_{°}C und gelangt in eine Zwischenkammer. Hier werden bei 1200 bis 1300_{°}C die noch vorhandenen H₂S0₄-Dämpfe und Schwefeltrioxid vollständig zu S0₂ reduziert sowie höhere Kohlenwasserstoffe gekrackt und in niedrigermolekulare Verbindungen umgewandelt, die in den Nachbrennkammem schneller verbrennen können. In den Nachbrennkammer erfolgt die weitere vollständige Verbrennung aller brennbaren Gase und Dämpfe, wobei ein Sauerstoffüberschuß von 1 bis 2% angestrebt wird und das Endgas die Nachbrennkammer mit einer Temperatur von 1080 bis 1200_{°}C verläßt.

Das Prozeßgas wird anschließend auf etwa 350_{°}C abgekühlt unter Gewinnung von Dampf. Das Gas wird dann der Abgasreinigung zugeführt.

Die Überwachung der Verbrennungstemperaturen erfolgt an insgesamt sieben Temperaturmeßstellen durch Thermoelemente.

Die Druckverhältnisse werden am Gaseintritt der Zwischenkammer, am Gasaustritt des Abhitzekessels und in der Gasleitung nach dem Heißgasgebläse gemessen und registriert. Im Abhitzekessel befindet sich eine Sonde zur Entnahme von Probegas zur Bestimmung des Gehaltes an Sauerstoff, Schwefeldioxid, Kohlendioxid und Kohlenmonoxid. Die Konzentrationen werden kontinuierlich gemessen, angezeigt und registriert.

Es wurden insgesamt vier Meßreihen erstellt, nämlich eine Nullmessung ohne Altöl, die Messung I mit 100 kg/h und Ofen Altöl, enthaltend 500 ppm PCB, die Messung II mit 100 kg/h und Ofen Altöl, enthaltend 1000 ppm PCB, und die Messung III mit 250 kg/h und Ofen Altöl, enthaltend 1000 ppm PCB.

Außer den üblichen Messungen der Gasbestandteile wurden Gasproben entnommen und nach der Methode des Rheinisch-Westfälischen Technischen Überwachungsvereins untersucht. Dazu werden repräsentative Proben des Abgases bei Temperaturen bis zu 773 K entnommen und auf Temperaturen unterhalb von 323 K abgekühlt. Hierbei kondensieren dampfförmige Verbindungen aus und werden teilweise an vorhandene Festkörperteilchen absorbiert. Die im Mischgas enthaltenen Teilchen werden auf entsprechenden Filtern abgeschieden und die Feinstpartikel und leichtflüchtigen Verbindungen in einem nachgeschalteten Feststoffbett absorbiert. Als Sorbens wurde bei der Nullmessung und den Meßreihen und 111 Florisil und bei der Meßreihe II XAD-2 verwendet. Vergleichsmessungen mit den Sorbentien Parapak PS, XAD-2 und Florisil zeigten, daß die sorptive Abscheidung von PCDD und PCDF gleich groß ist und daher gleichwertige Ergebnisse liefert. Die Volumenströme im Abgas und der Kühlluft wurden über einen Rechner gesteuert, mit elektronischer Meßwerterfassung und -auswertung der Filtertemperatur, des Sondenquerschnittes und des Abgaszustandes, so daß isokinetische Teilstromentnahmen gewährleistet waren. Bei der Reingas-Messung wurden Filtertemperaturen von 301 K eingehalten, bei einer abgesaugten Teilgasmenge von 3,5 m³/h und einem Verdünnungsfaktor von etwa 1:5. Die Filtertemperatur bei der Rohgas-Messung betrug 313 K, die abgesaugte Teilgasmenge durchschnittlich 2,2 m3/h bei einem Verdünnungsfaktor von 1:10. Die Kühlluft wurde in einem Gegenstrom-Wärmeaustauscher durch Wasser vorgekühlt. Die Probenahmefraktionen, Filter und Feststoffsorbentien wurden nach Beendigung der Messung geschützt gegen Wärme und Lichteintrahlung verpackt und der Analyse zugeführt.

Allen Proben wurde vor der Extraktion eine Mischung folgender 13C-markierter PCDD zugesetzt: 5 ng 2,3,7,8-TCDD, 5 ng 1,2,3,7,8-PentaCDD, 5 ng 1,2,3,6,7,8-HexaCDD, 10 ng 1,2,3,4,6,7,8-HeptaCDD und 10 ng OCDD. Die Filter der Roh- und Reingasproben wurden extrahiert und chromatographisch analysiert. Die Analysenergebnisse zeigten, daß in den Reingasen keine polychlorierten Abfallstoffe mehr auffindbar waren und somit in Mengen deutlich unterhalb der Nachweisgrenze liegen. Die Nachweisgrenze der Analysenverfahren betrug für 2,3,7,8-TCDD ca 0,02 ng/m^{3.} Von der Umweltbehörde zugelassen werden als Emissionen zur Zeit 0,1 ng/m3.

## Patentansprüche

Verfahren zur umweltfreundlichen Vernichtung von polychlorierten Abfallstoffen wie Dibenzodioxinen (PCDD), polychlorierten Dibenzofuranen (PCDF) und polychlorierten Biphenylen (PCB), dadurch gekennzeichnet, daß diese Substanzen oder mit diesen Substanzen verunreinigte, brennbare Reststoffe zusammen mit Abfallschwefelsäuren, Säureteeren und ähnlichen Schwefel und Kohlenstoff enthaltenden Abfallprodukten unterschiedlicher Zusammensetzung und Konsistenz in einem mehrstufigen Verbrennungsofen verbrannt werden, wobei man
a) in einer ersten Stufe das Gemisch, gegebenenfalls zusammen mit elementarem Schwefel, in einem Drehrohrofen auf ein Koksbett von mindestens 400_{°}C aufgibt und 25 bis 55% der insgesamt für das Verfahren erforderlichen Luft als Primärluft einbläst, so daß das entstehende reduzierende Gemisch und der hintere Teil des Koksbettes sich auf 800 bis 1100_{°}C erwärmen, wobei der gegebenenfalls sich bildende überschüssige Koks am Ende des Drehrohrofens ausgetragen wird, das Gasgemisch
b) in einer zweiten Stufe in einer Zwischenkammer mit weiteren 10 bis 15% der erforderlichen Luft versetzt, wobei eine Raumgeschwindigkeit von 200 bis 400 Nmn Gas/mn Brennraum eingehalten wird und sich die Temperatur des Gasgemisches auf 1150 bis 1350_{°}C erhöht,
c) in einer dritten Stufe am Anfang einer Nachbrennkammer weitere 20 bis 45% der erforderlichen Luft zugibt, wobei eine Raumgeschwindigkeit von 50 bis 180 Nmⁿ Gas/mⁿ Brennraum eingehalten wird und sich das Gasgemisch auf 1000 bis 1200_{°}C abkühlt, und schließlich
d) in einer vierten Stufe etwa in der Mitte der Nachbrennkammer den Rest der erforderlichen Luft zugibt, wobei sich im hinteren Teil der Nachbrennkammer Temperaturen von 1000 bis 1200_{°}C einstellen und eine Raumgeschwindigkeit von 150 bis 400 Nmⁿ Gas/mⁿ Brennraum eingehalten wird, woraufhin man das durchreagierte Gasgemisch in
an sich bekannter Weise in einem Abhitzekessel abkühlt und vorzugsweise in einem Schwefelsäure-Kontaktverfahren zu Schwefelsäure aufarbeitet.

## Claims

A process for the pollution-free destruction of polychlorinated waste materials such as dibenzodi- oxines (PCCD), polychlorinated dibenzofuranes (PCDF) and polychlorinated biphenyls (PCB), characterized in that these substances or combustible residual materials contaminated with said substances are subjected to combustion together with waste sulfuric acids, acid tars and similar sulfur- and carbon-containing waste products of different composition and consistency in a multistage combustion furnace, wherein
a) in a first stage, the mixture, optionally in combination with elemental sulfur, is fed onto a coke bed in a rotary furnace at a temperature of at least 400_{°}C and an amount of air equal to about 25 to 55% of the total amount of air required for the whole process is introduced as primary air, so that the resultant reducing mixture and the rear portion of the coke bed are heated to about 800_{°}C to 1100_{°}C, whereby any excess coke if formed is discharged at the end of the rotary furnace;
b) in a second stage, the gas mixture in an intermediate chamber is admixed with about 10 to 15% of the amount of air required for the whole process, while a space velocity per hour of about 200 to 400 Nm3 of gas/m3 of combustion space is maintained and the temperature of the gas mixture increases to about 1150_{°}C to 1350_{°}C;
c) in a third stage, the gas is fed into the forward combustion space of a secondary combustion chamber and mixed with another 20 to 45% of the amount of air required for the whole process, while a space velocity per hour of about 50 to 180 Nm3 of gas/m³ of combustion space is maintained and the gas mixture is being cooled to about 1000_{°}C to 1200_{°}C: and
d) in a fourth stage, the remaining portion of the total air required in the overall process is fed into about the center portion of the secondary combustion chamber and mixed with the separation gas so that in the rear part of the secondary combustion chamber a temperature of about 1000°C to 1200°C is obtained and a space velocity per hour of about 150 to 400 Nm³ of gas per m3 of combustion space is maintained,
whereupon, after completion of the reaction, the resulting gas mixture is cooled in a waste heat boiler and is reprocessed, preferably by way of a sulfuric acid contact process to form sulfuric acid.

## Revendications

Procédé pour détruire, sans nuire à l'environnement, des déchets polychlorés, comme des dibenzo- dioxines (PCDD), des dibenzofuranes polychlorés (PCDF) et des biphényles polychlorés (PCB), caractérisé en ce que ces substances, ou des résidus combustibles pollués par ces substances, sont brûlés en même temps que des rebuts d'acide suifuri- que, des goudrons acides et des rebuts similaires contenant du souffre et du carbone, de composition et consistance diverses, dans un four de combustion à plusieurs étages, dans lequel
a) dans un premier étage, le mélange, éventuellement avec du soufre élémentaire, parvient dans un four tubulaire rotatif sur un lit de coke à au moins 400_{°}C, et de 25 à 55% de l'air nécessaire pour l'ensemble du procédé est insufflé comme air primaire, de sorte que le mélange réducteur qui en résulte et la partie arrière du lit de coke s'échauffent à 800 à 1100_{°}C, le coke éventuellement en excès qui se produit étant retiré à l'extrémité du four tubulaire rotatif,
b) dans un deuxième étage, dans une chambre intermédiaire, le mélange gazeux est mélangé à une fraction complémentaire de 10 à 15% de l'air nécessaire, un débit volumique de 200 à 400 Nm3 de gaz/m³ de volume de combustion étant maintenu et la température du mélange gazeux s'élève jusqu'à 1150 à 1350_{°}C,
c) dans un troisième étage, à l'entrée d'une chambre de postcombustion, une fraction complémentaire de 20 à 45% de l'air nécessaire est ajoutée, un débit volumique de 50 à 180 Nm3 de gaz/m3 de volume de combustion étant maintenu et le mélange gazeux se refroidissant jusqu'à 1000 à 1200_{°}C, et finalement,
d) dans un quatrième étage, à peu près au milieu de la chambre de postcombustion, le reste de l'air nécessaire est ajouté, des températures de 1000 à 1200°C s'établissant dans la partie arrière de la chambre de postcombustion et un débit volumique de 150 à 400 Nm3 de gaz/m3 de volume de combustion étant maintenu,
à la suite de quoi, le mélange gazeux qui a complètement réagi est refroidi dans une chaudière de récupération, de façon connue en soi, et de préférence transformé en acide sulfurique dans un procédé de fabrication d'acide sulfurique par contact.
